# FASCICULE DE BREVET EUROPEEN

(11) **EP 0 681 351 B1**
(45) Date de publication et mention de la délivrance du brevet: **11.11.1998**
(21) Numéro de dépôt: 95440021.4
(22) Date de dépôt: 03.05.1995
(51) Int. Cl.: H01R 17/04

(54) **Connecteur électrique omnidirectionnel à plusieurs phases**
Omnidirektionale elektrische Stecker mit mehr Phasen
Omnidirectionnal electrical connector with multiphase

(30) Priorité: 06.05.1994 FR 9405775
(43) Date de publication de la demande: 08.11.1995
(73) Titulaire: SAIT MINING, F-67700 Saverne (FR)
(72) Inventeur: Schneider, Alain, F-67700 Saverne (FR)
(74) Mandataire: Metz, Paul

(56) Documents cités:
- AU-A- 39 952
- DE-C- 497 612
- DE-C- 584 467
- DE-C- 666 336
- GB-A- 451 292
- GB-A- 739 514
- US-A- 4 863 392

## Description

La présente invention concerne un connecteur électrique omnidirectionnel à plusieurs phases formant une jonction électrique entre des câbles électriques de distribution de puissance ou entre un coffret de distribution et un câble d'alimentation électrique un tel connecteur est décrit, par exemple, dans le document GB-A-739514.

Dans bien des secteurs industriels, et en particulier dans le domaine minier, certaines machines électriques, du type par exemple haveuse, sont alimentées au moyen d'un courant électrique triphasé sous une tension pouvant varier entre 1.000 et 12.000 Volts et dont l'intensité peut atteindre, voire dépasser, 500 Ampères. Le câble d'alimentation électrique utilisé pour de telles applications regroupe les conducteurs actifs correspondant aux phases du courant électrique d'alimentation. Il comprend également souvent une pluralité de conducteurs électriques auxiliaires de service et de sécurité utiles à l'alimentation électrique de dispositifs annexes, par exemple l'éclairage. Le câble électrique d'alimentation, d'une longueur classique de 50 mètres, présente un diamètre extérieur souvent supérieur à 60 millimètres et une masse linéaire de l'ordre de plusieurs kilogrammes au mètre.

La masse importante du câble électrique d'alimentation ainsi que la rigidité des conducteurs en cuivre de grosse section rendent toujours laborieuses les opérations de branchement par connecteur d'une ligne d'alimentation de puissance industrielle.

En effet, les seuls connecteurs électriques connus à ce jour pour réaliser les opérations de branchement de puissance sont tous à indexage de position, c'est-à-dire qu'il est nécessaire pour le branchement de faire coïncider deux repères.

Or, la présentation convenable de la fiche permettant son introduction dans ce type de connecteur nécessite des mouvements de pivotement de part et d'autre de son axe de symétrie longitudinal et des mouvements d'ajustement rendus difficiles par la masse élevée du câble et sa résistance à la torsion.

Ces difficultés peuvent être telles dans le domaine minier que les efforts conjugués de trois opérateurs sont souvent nécessaires pour parvenir à présenter convenablement la fiche d'un connecteur électrique à indexage de position par rapport au socle ou à l'autre pièce de jonction.

L'autre inconvénient majeur des connecteurs électriques à indexage de position réside dans le fait que les pièces d'accouplement une fois insérées l'une dans l'autre sont immobiles l'une par rapport à l'autre. En effet, après accouplement de la fiche à son socle et durant le fonctionnement de la machine alimentée par le câble, il arrive fréquemment que celui-ci se vrille. Il exerce alors sur les éléments du connecteur des contraintes mécaniques de torsion élevées auxquelles le connecteur ne peut se soustraire, contraintes qui peuvent l'endommager et conduire à sa destruction.

La présente invention vise donc à remédier à ces inconvénients majeurs en proposant un connecteur électrique omnidirectionnel à plusieurs phases formant une jonction électrique pour des câbles électriques de distribution de puissance, sans indexage de position entre les deux pièces constitutives de la jonction. Selon l'invention, la face frontale de la fiche peut être disposée en regard de la face frontale du socle ou de l'autre pièce de jonction du connecteur et insérée dans ce socle ou cette pièce de jonction dans le même mouvement, indépendamment de la position relative de ladite fiche par rapport à l'autre pièce de jonction. Suivant un résultat nouveau, la connexion d'une machine électrique industrielle, par exemple une haveuse pour mines de charbon, à un circuit d'alimentation électrique, par exemple triphasé, au moyen d'un câble de puissance et du connecteur électrique omnidirectionnel selon l'invention se trouve grandement facilitée. En particulier, il n'est plus nécessaire d'imprimer à la fiche du connecteur des mouvements de pivotement gauches ou droits selon son axe de symétrie longitudinal, afin de l'amener dans une position prédéterminée par rapport au socle ou à l'autre pièce de jonction du connecteur, préalablement à sa connexion. On évite ainsi de devoir tordre le câble électrique de distribution de puissance, opération rendue extrêmement difficile par sa masse et surtout sa rigidité, ce qui permet à un seul opérateur de raccorder, sans effort particulier, une machine électrique industrielle de puissance à un circuit d'alimentation électrique ou deux câbles électriques de distribution de puissance disposés dans le prolongement axial l'un de l'autre.

Selon une autre caractéristique essentielle de la présente invention, la fiche du connecteur électrique omnidirectionnel est, une fois introduite, libre en pivotement par rapport au socle du connecteur d'alimentation. La torsion du câble électrique de distribution de puissance provoquée par les sollicitations mécaniques de la machine alimentée n'a pour conséquence que le pivotement relatif des deux éléments composant le connecteur, sans conséquence aucune sur les qualités électriques ou mécaniques de la jonction.

Selon une caractéristique complémentaire de la présente invention, on prévoit également un dispositif d'amarrage du câble électrique de distribution de puissance destiné à éviter qu'une traction mécanique exercée sur le câble ne se transmette aux liaisons intérieures du connecteur électrique omnidirectionnel.

Les caractéristiques techniques et d'autres avantages de l'invention apparaîtront mieux dans la description qui suit, donnée à titre d'exemple non limitatif sur un mode d'exécution en référence aux dessins accompagnants dans lesquels :
. la figure 1 est une vue en perspective longitudinale dite en éclaté représentant la succession des pièces principales intérieures composant une fiche du connecteur électrique selon l'invention ;
. la figure 2 est une vue identique à celle de la figure 1 représentant les éléments dissociés de la partie de la figure 1 repérée par un segment de trait horizontal;
. la figure 3 est une coupe longitudinale du connecteur selon l'invention, selon son axe de symétrie longitudinale ;
. la figure 4 est une vue identique à celle de la figure 1 représentant les pièces constituant l'enveloppe extérieure du corps de la fiche ;
. la figure 5 est une vue en perspective de l'extrémité de la fiche du connecteur selon l'invention avec arraché partiel permettant de voir la disposition intérieure ;
. la figure 6 est une vue en perspective à l'état dissocié d'un anneau porte-contacts et son bracelet à lames-contacts ;
. la figure 7 est une vue composite en plan d'une portion linéaire posée à plat d'un des bracelets réalisant le contact électrique et sa coupe transversale au niveau d'une lame-contact.

Le connecteur électrique omnidirectionnel selon l'invention est destiné à permettre le raccordement entre un câble électrique de distribution de puissance et un câble d'alimentation ou entre un coffret de distribution et un câble d'alimentation, ledit câble comprenant, outre des conducteurs actifs pour les courants d'alimentation, des conducteurs auxiliaires pour les signaux électriques de sécurité et de service, par exemple pour la surveillance, la commande ou l'alimentation de dispositifs annexes, éclairage ou autres.

Le connecteur selon l'invention se décompose en deux ensembles, ou pièces complémentaires de jonction appelés ci-après la "fiche" et le "socle". Chacun de ces deux ensembles comporte un certain nombre d'éléments composants identiques ou similaires.

Le connecteur selon l'invention se compose de façon générale de deux pièces de jonction 1 et 2 par exemple un socle 1 comme représenté sur la figure 1 et une fiche 2. Ces deux pièces complémentaires constituent à l'état réuni la jonction électrique entre un câble d'alimentation et un coffret de distribution ou entre deux câbles.

Le socle 1 présente un corps métallique cylindrique 3 monté sur une enveloppe-support 4, à l'aide d'un dispositif de fixation 5 tel qu'une bride de fixation, par exemple carrée à portée plane ou autre. Celle-ci comporte des perçages pour le passage des éléments de fixation 6 tels que vis ou goujons avec écrous ou autres qui permettent l'immobilisation du corps 3 du socle 1 sur l'enveloppe-support 4.

De part et d'autre du dispositif de fixation 5 sur l'enveloppe-support 4, le corps 3 du socle 1 forme deux saillies cylindriques tubulaires avant 7 et arrière 8. La saillie tubulaire avant 7 porte sur sa périphérie extérieure un filetage 9 prévu pour le montage d'une douille filetée d'assemblage 10 permettant l'assemblage mécanique du corps 3 du socle 1 avec la fiche 2 (figures 3 et 4).

Le volume intérieur de la saillie cylindrique tubulaire avant 7 contient un corps creux tubulaire intérieur isolant porte-contacts 12 destiné à venir s'emboîter dans un corps creux tubulaire intérieur isolant porte-contacts 11 homologue renfermé dans une enveloppe 13 de la fiche 2.

Chacun des corps creux tubulaires intérieurs porte-contacts 11 et 12 est conformé de façon identique par la succession radiale de cloisons tubulaires cylindriques coaxiales, par exemple au nombre de deux, respectivement intérieure 14 et 15 de fiche et de socle et extérieure 16 et 17 de fiche et de socle, délimitant entre elles des cavités cylindriques 18 et 19 de fiche et de socle. Cette succession se termine au centre, pour la fiche, par un puits central cylindrique 20 utilisé pour des contacts annexes et pour le socle, par un manchon récepteur 21.

Les parois intérieure et extérieure de la cloison tubulaire intérieure 14 de la fiche 2 sont garnies chacune d'un anneau conducteur intérieur 22 et d'un anneau conducteur extérieur 23 alors que sa cloison extérieure 16 ne comporte qu'un anneau conducteur intérieur 24 sur sa paroi intérieure.

Les parois intérieure et extérieure de la cloison tubulaire extérieure 17 du socle sont garnies chacune d'un anneau conducteur intérieur 25 et d'un anneau conducteur extérieur 26 alors que sa cloison intérieure 15 ne comporte qu'un anneau conducteur extérieur 27 sur sa paroi extérieure.

Les cloisons tubulaires portent les anneaux conducteurs par exemple en incrustation, c'est-à-dire encastrés chacun dans une gorge existant dans la paroi latérale correspondante. Pour des raisons de course d'emboîtement, les gorges sont situées à une distance suffisante du front avant commun des cloisons tubulaires.

Le nombre de cloisons tubulaires dépend du nombre de phases du courant d'alimentation. Pour un courant triphasé, le nombre de cloisons est égal à deux aussi bien pour le socle 1 que pour la fiche 2.

Comme on le verra ci-après, les anneaux conducteurs de la fiche 2 sont reliés chacun à l'extrémité d'un des conducteurs de puissance tels que 28, 29 et 30 d'un câble d'alimentation 31. Il en est de même pour le socle 1 dont un seul conducteur de puissance 32 est visible sur la figure 3.

Chaque corps creux tubulaire intérieur isolant 11 ou 12 de fiche 2 ou de socle 1 présente sur son extrémité arrière trois lumières d'accès telles que 33, 34 et 35 régulièrement espacées sur le périmètre extérieur arrière et délimitées par trois tronçons 36, 37 et 38 pour l'accès à des bornes de raccordement 39, 40 et 41 des anneaux conducteurs avec les conducteurs de puissance 28, 29 et 30 du câble d'alimentation 31. A cet effet, comme on peut le voir sur les figures et plus particulièrement sur la figure 6, chacune des bornes de raccordement est formée d'un étrier de fixation tel que 42, 43 ou 44 constituant l'extrémité d'une prolongation latérale telle que 45, 46 ou 47 que comporte chacun des anneaux conducteurs. La fixation des extrémités des conducteurs de puissance 28, 29 et 30 aux bornes de raccordement 39, 40 et 41 s'effectue de façon classique au moyen d'ensembles vis-écrou tels que 48, 49 ou 50.

Comme on peut le voir sur la figure 2, les anneaux conducteurs 22, 23 et 24 de la fiche 2 sont décalés angulairement entre eux d'une valeur suffisante pour permettre une bonne individualisation des conducteurs 28, 29 et 30 et des bornes 39, 40 et 41 ainsi qu'une certaine aisance dans le montage de raccordement.

Il en est de même pour les anneaux conducteurs 25, 26 et 27 du socle 1 malgré la non représentation de cette configuration sur les figures.

Concernant le corps creux tubulaire isolant 11 de la fiche 2, certains anneaux conducteurs présentent une gorge sur leur face intérieure alors que d'autres sont pleins et à faces latérales lisses. A titre d'exemple, en se référant plus particulièrement à la figure 3, seul l'anneau conducteur 23 disposé sur la paroi extérieure de la cloison tubulaire intérieure 14 est plein et lisse. Les deux autres anneaux conducteurs 22 et 24 présentent dans leur face latérale intérieure une gorge périphérique 51 et 52. Complémentairement, l'anneau conducteur 26 du socle 1 présente sur sa face latérale intérieure une gorge périphérique 53.

Concernant le corps creux tubulaire isolant 12 du socle 1, certains anneaux présentent de la même façon une gorge périphérique sur leur face intérieure, alors que d'autres sont pleins et à faces latérales lisses. A titre d'exemple, sur la réalisation représentée, seul l'anneau intérieur 26 de la cloison extérieure 17 présente une telle gorge. L'alternance est inverse à celle existant sur la fiche 2 de manière à établir entre la fiche 2 et le socle 1 un contact de jonction électrique entre les anneaux conducteurs par l'interposition d'une pièce intermédiaire de contact logée dans ces gorges. Il existe donc une correspondance de vis à vis entre les anneaux pleins et les anneaux à gorge.

Bien entendu, la gorge périphérique existant dans la face intérieure des anneaux peut aussi bien être déplacée sur la face extérieure des anneaux concernés.

Le contact électrique proprement dit est obtenu par une pièce intermédiaire de contact 54, par exemple du type pluricontacts, établissant la liaison électrique entre deux anneaux correspondants des deux pièces complémentaires de jonction socle 1 et fiche 2 lorsqu'elles sont emboîtées.

Cette pièce intermédiaire de contact 54, de forme générale annulaire, est logée à encastrement dans les gorges périphériques des anneaux conducteurs.

On examinera maintenant une forme de réalisation particulière de cette pièce intermédiaire pluricontacts 54 en référence à la figure composite 7.

Selon la variante de réalisation préférée, chaque pièce intermédiaire pluricontacts 54 affecte la forme d'un bracelet métallique à lames de contact 55 individualisées et légèrement bombées. Cette pièce est formée, par exemple, à partir et dans une bande de métal perforée à plat selon des fentes transversales d'individualisation 56 uniformément réparties sur toute la périphérie circulaire. La largeur de ces fentes 56 est inférieure à la largeur de la bande de manière que deux fentes 56 successives délimitent entre elles un intervalle de métal. La bande est légèrement incurvée pour les faire ressortir bombées ou cambrées lors de la mise en forme du bracelet et procurer un effet de ressort à ces ponts de matière destinés à constituer une répartition omnidirectionnelle des lames de contact 55 électrique qui viendront en contact mécanique d'appui sur la face latérale lisse en regard de chaque anneau conducteur correspondant.

Conformément à l'invention, ces caractéristiques permettent de conférer à la jonction électrique élémentaire de chaque phase un caractère omnidirectionnel. L'ensemble de ces caractéristiques associées de la façon décrite ci-dessus constituent le connecteur omnidirectionnel à plusieurs phases totalement original selon l'invention.

Les tresses de masse 57 disposées autour des conducteurs et sous la gaine du câble 31 sont rassemblées et raccordées à une borne de terre 58 intégrée à une bague métallique 59 montée dans le fond du corps 3 du socle 1 et dans celui de la fiche 2. La liaison électrique est établie entre cette bague 59 et la paroi latérale correspondante du socle 1 ou de la fiche 2.

La continuité du branchement de masse entre le socle 1 et la fiche 2 est obtenue par la douille d'assemblage 10 et au moyen d'un bracelet métallique 60 inséré dans une gorge périphérique réalisée sur la surface latérale intérieure de la saillie avant 7 du corps 3 du socle 1.

Par ailleurs, une bague métallique référencée aussi 59 du socle 1 maintient le corps intérieur tubulaire 12 du socle 1 en butée contre un épaulement interne.

Les conducteurs de service ou de sécurité dits auxiliaires 61 sont reliés individuellement à l'intérieur du corps de la fiche 2 à des anneaux superposés 62 montés en succession avec interposition d'anneaux isolants 63 sur une broche centrale 64 disposée dans le puits central 20 du corps creux tubulaire intérieur 11 de la fiche 2. L'extrémité de cette broche 64 forme un contact supplémentaire pour un conducteur d'un circuit pilote.

Le nombre de conducteurs 61 et donc de circuits auxiliaires ne dépend que de la longueur de la broche.

La broche centrale 64 vient s'emmancher dans le manchon 21 prévu en partie centrale du corps 3 du socle 1. Sur la surface latérale de ce manchon 21 sont prévus des anneaux de contact séparés par des anneaux isolants correspondant aux anneaux 62 et 63 respectivement de la broche 64 pour l'établissement de liaisons électriques transversales complétées par la liaison d'extrémité à travers les contacts d'extrémité.

On comprend que cette disposition permet d'offrir un nombre important de contacts auxiliaires et donc de circuits de service et de sécurité.

Le câble d'alimentation 31 est maintenu en position par un mandrin d'amarrage 65 à mors multiples 66 représenté sur la figure 1.

Comme déjà indiqué, le mandrin d'amarrage 65 est prévu pour éviter qu'une traction mécanique exercée sur le câble 31 électrique de distribution de puissance se transmette aux bornes de raccordement 39, 40 et 41 intérieures de la fiche 2.

Le corps de la fiche 2 renferme dans son extrémité inférieure un dispositif d'étanchéité d'extrémité 67 du type presse-étoupe représenté à la suite du mandrin d'amarrage 65, du côté des mors 66 sur la vue en coupe. Ce dispositif 67 est constitué d'une bague d'étanchéité 68 d'une matière déformable 69 prise en sandwich entre deux rondelles de pression, une rondelle d'extrémité 70 et une rondelle d'appui 71. Sur la rondelle d'appui 71 vient porter une bague de transmission d'effort 72 sollicitée en poussée axiale par un écrou de fermeture 73 monté à l'extrémité du corps 3 de la fiche 2. L'ensemble de ces pièces constitue le dispositif d'étanchéité d'extrémité 67 du type presse-étoupe réalisant une étanchéité et une isolation adaptées par rapport au milieu extérieur du connecteur.

Sur la figure 4, on a représenté la douille filetée d'assemblage 10 qui permet de relier mécaniquement le corps de la fiche 2 au corps 3 du socle 1. La surface intérieure de l'extrémité de la douille filetée d'assemblage 10 située du côté du corps 3 du socle 1 présente un filetage prévu pour son engagement sur la partie filetée de la saillie cylindrique avant 7 du corps 3 du socle 1. La douille filetée d'assemblage 10 est immobilisée en rotation par la force élastique de pression d'un jonc métallique 74 monté dans une gorge sur la saillie 7. De plus, la douille 10 présente des perçages traversants tels que 75 destinés à l'introduction de vis à tétons telles que 76 et à l'accès à celles-ci pour assurer le blocage en pivotement de l'ensemble.

Le mandrin d'amarrage 65, dont le front arrière arrive en butée contre l'extrémité du corps tubulaire intérieur 11 de la fiche 2, est lui-même recouvert par une coiffe 77 présentant un profil intérieur à rampe conique 78 constituée par exemple d'une succession de segments cylindriques et tronconiques disposés alternativement.

Le rebord périphérique d'extrémité formé par la succession latérale des extrémités des mors 66 du mandrin d'amarrage 65 présente une forme générale tronconique. Les mors 66 sont contraints en serrage concentrique autour du câble 31 par le jeu du mouvement d'avance axiale de la rampe conique 78 de la coiffe 77 contre l'extrémité des mors. Le serrage des mors 66 du mandrin d'amarrage 65 sur la gaine extérieure du câble 31 sera obtenu par le vissage de la coiffe 77 sur le filetage de la douille d'assemblage qui provoque l'immobilisation complète du câble 31 afin d'éviter la transmission aux bornes de raccordement 39, 40 et 41 d'une sollicitation mécanique dont il peut faire l'objet. Par contre, des mouvements de pivotement gauches ou droits de la fiche 2 du connecteur par rapport au socle 1 ou à l'autre pièce de jonction sont possibles. La torsion du câble d'alimentation 31 sous l'effet, par exemple, des vibrations de la machine électrique alimentée, n'a pour conséquence que le pivotement relatif des deux éléments composant le connecteur, sans aucun effet sur les qualités mécaniques ou électriques de la jonction.

Le dispositif d'étanchéité d'extrémité 67 du type presse-étoupe est introduit dans un col fileté 79 délimité par le volume intérieur arrière de la coiffe 77 et fermé par l'écrou 73 monté sur le filetage du col 79 de la coiffe 77 en vue de comprimer l'ensemble des pièces formant le presse-étoupe contre le profil intérieur à rampe conique 78 interne (figure 3) du col fileté 79 de la coiffe 77.

La limitation de l'enfoncement d'emboîtement et la coïncidence entre les contacts propres à une même phase sont apportées par des épaulements de butée existant aussi bien sur l'enveloppe extérieure de la fiche 2 que sur le fond de la face latérale intérieure de la saillie avant 7 constituant l'entrée du socle 1.

Les corps creux tubulaires porte-contacts 11 et 12 sont bloqués en translation longitudinale par des épaulements appropriés de fond de logement et maintenus ainsi en butée pour permettre les mouvements axiaux d'emboîtement et de déboîtement lors de l'utilisation du connecteur.

Comme déjà indiqué, selon un résultat essentiel de l'invention, les anneaux coaxiaux conducteurs de la fiche 2 et du socle 1 ou de l'autre pièce de jonction assurant le contact électrique sur toute leur périphérie, il est possible de présenter la face frontale de la fiche 2 sans se préoccuper de sa position relative par rapport à la face frontale du socle 1 ou de l'autre pièce de jonction et d'emboîter dans le même mouvement le corps creux tubulaire 11 de la fiche 2 dans le corps creux tubulaire 12 du socle 1 ou de l'autre pièce de jonction.

Notons enfin que la coiffe 77 est reliée au corps de la fiche 2 par vissage sur la surface externe arrière du corps de la fiche 2. Elle est arrêtée en butée contre un épaulement 80 réalisé sur la surface extérieure du corps de la fiche 2 et son auto-desserrage est condamné par trois vis sans tête à tétons 76 disposées radialement autour de la coiffe 77 et dont les tétons pénètrent dans une gorge circulaire 81 usinée sur la périphérie externe du corps de la fiche 2.

On notera également que deux ergots 82 d'immobilisation en pivotement du mandrin d'amarrage 65 viennent s'insérer dans des passages du corps de la fiche 2.

## Revendications

1. Connecteur électrique formant une jonction électrique pour plusieurs phases entre des câbles de distribution d'énergie électrique ou entre un coffret de distribution et un câble d'alimentation (31), formé de deux pièces de jonction (1,2) s'emboîtant l'une dans l'autre composées chacune d'un corps creux isolant (11,12) porte-contacts et d'au moins deux anneaux conducteurs coaxiaux (22,27) reliés chacun à l'une des phases, chaque anneau conducteur (22-24) présentant une extension latérale (45-47) servant de borne de raccordement (39-41) pour l'extrémité d'un conducteur de puissance du câble (31), ledit câble (31) étant immobilisé par un mandrin d'amarrage (65) forcé en position de serrage contre le câble (31) par le jeu d'une rampe conique (78) poussée le long du mandrin (65) par la force axiale d'assemblage, caractérisé en ce que chaque corps creux isolant (11,12) porte-contacts est formé d'une alternance coaxiale de cloisons cylindriques tubulaires (14-17) séparées par des cavités cylindriques (18,19) et sur les parois intérieures et extérieures desquelles sont disposés les anneaux conducteurs (22-24), en ce que pour deux anneaux en regard l'un d'entre eux porte une pièce intermédiaire de contact (54), chaque anneau conducteur (22,24,26) étant appelé à entrer en contact électrique avec un anneau (23,25,27) correspondant amené puis situé en vis à vis lorsque les deux pièces de jonction (1,2) sont emboîtées l'une dans l'autre, de façon que la pièce intermédiaire entre deux anneaux correspondant à une même phase soit la pièce de contact (54), et en ce que les tresses de masse (57) disposées autour de chacun des conducteurs (28-30) du câble (31) et sous sa gaine sont reliées dans les pièces de jonction (1,2) à une bague métallique (59) et reprises électriquement puis reportées sur la paroi latérale du corps des pièces de jonction (1,2).

2. Connecteur électrique selon la revendication 1, caractérisé en ce que chaque pièce de la jonction (1,2) présente une constitution générale identique.

3. Connecteur électrique selon la revendication 1 ou 2, caractérisé en ce que les anneaux conducteurs (22,23,24,25,26,27) sont insérés dans une gorge conformée dans les parois intérieures et extérieures des cloisons cylindriques tubulaires (14,15,16,17).

4. Connecteur électrique selon l'une quelconque des revendications précédentes, caractérisé en ce que l'anneau (22,24,26) portant la pièce intermédiaire de contact (54) présente une gorge périphérique (51,52,53) dans laquelle est insérée la pièce intermédiaire de contact (54).

5. Connecteur électrique selon la revendication 1 ou 4, caractérisé en ce que la pièce intermédiaire de contact (54) est annulaire et du type pluricontacts.

6. Connecteur électrique selon l'une quelconque des revendications précédentes, caractérisé en ce que chaque pièce annulaire de contact (54) est un bracelet métallique, logé dans la gorge périphérique (51,52,53) de certains anneaux (22,24,26), présentant sur sa périphérie extérieure des saillies transversales formant des lames de contact électrique (55) bombées vers l'extérieur et individualisées par une succession de découpes transversales en fentes (56) délimitant entre elles les lames de contact (55).

7. Connecteur électrique selon l'une quelconque des revendications précédentes, caractérisé en ce que les anneaux (22,24,26) à gorge périphérique (51,52,53), garnis d'un bracelet (54), sont disposés en regard des anneaux (23,25,27) sans gorge périphérique portés par le corps tubulaire de la pièce complémentaire de jonction, lorsque les deux pièces complémentaires de jonction (1,2) sont assemblées.

8. Connecteur électrique selon l'une quelconque des revendications 4 à 7, caractérisé en ce que les gorges périphériques (51,52,53) des anneaux (22,24,26) sont des gorges périphériques intérieures.

9. Connecteur électrique selon l'une quelconque des revendications précédentes, caractérisé en ce que les gorges périphériques (51,52,53) des anneaux (22,24,26) sont des gorges périphériques extérieures.

10. Connecteur électrique selon l'une quelconque des revendications précédentes, caractérisé en ce que la partie centrale de la cloison cylindrique intérieure (14) de la fiche (2) est occupée par une broche (64) cylindrique à plusieurs contacts annulaires (62) individualisés par des zones annulaires isolantes (63), ladite broche (64) coopérant avec un manchon récepteur cylindrique (21) présentant la même alternance de contacts annulaires que la pièce complémentaire de jonction, en vue, après emmanchement, de permettre la liaison des conducteurs (61) correspondant aux circuits de service et de sécurité.

## Patentansprüche

1. Elektrische Verbindung, die einen elektrischen Anschluß für mehrere Phasen zwischen Kabeln zur Stromverteilung oder zwischen einem Verteilerkasten und einem Versorgungskabel (31) bildet, bestehend aus zwei Anschlußstücken (1, 2), die ineinander gesteckt sind, wobei jedes aus einem hohlen, isolierenden Kontaktträgerkörper (11, 12) und zumindest zwei jeweils mit einer Phase verbundenen, koaxialen Leiterringen (22, 27) zusammengesetzt ist, wobei jeder Leiterring (22-24) einen seitlichen Überstand als Verbindungsklemme (39-41) für das Ende eines Leistungsleiters des Kabels (31) aufweist, wobei das Kabel (31) durch eine Befestigungszange (65), die durch das Spiel einer durch die Axialkraft der Verbindung entlang der Zange verschobenen konischen Rampe (78) in eine Klemmstellung gegen das Kabel (31) gebracht ist, festgelegt ist, dadurch gekennzeichnet, daß jeder hohle, isolierende Kontaktträgerkörper (11, 12) aus einer koaxialen Folge zylindrischer, röhrenförmiger Trennwände (14-17) besteht, die durch zylindrische Ausnehmungen (18, 19) getrennt sind und an deren äußeren und inneren Wandungen die Leiterringe (22-24) angeordnet sind, daß von zwei gegenüberliegenden Ringen einer ein Kontaktzwischenstück (54) aufweist, wobei jeder Leiterring (22, 24, 26) für einen elektrischen Kontakt mit einem korrespondierenden Ring (23, 25, 27) vorgesehen ist, der in Position gebracht und dann gegenüberliegend angeordnet ist, wenn die zwei Anschlußstücke (1, 2) derart ineinandergesteckt sind, daß das Zwischenstück zwischen zwei korrespondierenden Ringen gleicher Phase das Kontaktstück (54) ist, und daß die um jeden Leiter (28-30) des Kabels (31) sowie unter dessen Umhüllung angeordneten Massenkabel (57) in den Anschlußstücken (1, 2) mit einem Metallring (59) verbunden sind und elektrisch leitend auf die Seitenwand des Gehäuses der Anschlußstücke (1, 2) führen.

2. Elektrische Verbindung nach Anspruch 1, dadurch gekennzeichnet, daß jedes Anschlußstück (1, 2) eine prinzipiell identische Ausgestaltung aufweist.

3. Elektrische Verbindung nach Anspruch 1 oder 2, dadurch gekennzeichnet, daß die Leiterringe (22, 23, 24, 25, 26, 27) in eine in den Innenwandungen oder Außenwandungen der zylindrischen, röhrenförmigen Trennwände (14, 15, 16, 17) ausgebildete Auskehlung eingelegt sind.

4. Elektrische Verbindung nach einem der Ansprüche 1 bis 3, dadurch gekennzeichnet, daß der das Kontaktzwischenstück (54) tragende Ring (22, 24, 26) eine Umfangsauskehlung (51, 52, 53), in die das Kontaktzwischenstück (54) eingelegt ist, aufweist.

5. Elektrische Verbindung nach Anspruch 1 oder 4, dadurch gekennzeichnet, daß das Kontaktzwischenstück (54) kreisförmig ist und mehrere Kontakte aufweist.

6. Elektrische Verbindung nach einem der Ansprüche 1 bis 5, dadurch gekennzeichnet, daß das ringförmige Kontaktzwischenstück (54) ein metallisches, in die Umfangsauskehlungen (51, 52, 53) bestimmter Ringe (22, 24, 26) eingelegtes Band ist, das an seiner Außenseite transversale Hervorhebungen aufweist, die nach außen gewölbte Lamellen für einen elektrischen Kontakt (55) bilden, wobei die Kontaktlamellen (55) durch eine Folge von schlitzförmigen Einschnitten (56) in Querrichtung voneinander beabstandet sind.

7. Elektrische Verbindung nach einem der Ansprüche 1 bis 6, dadurch gekennzeichnet, daß die mit einem Band (54) versehenen Ringe (22, 24, 26) mit Umfangsauskehlung (51, 52, 53) den auf dem röhrenförmigen Element des Komplementärstücks der Verbindung angeordneten Ringen (23, 25, 27) ohne Umfangsauskehlung gegenüberliegend angeordnet sind, wenn die zwei komplementären Teile der Verbindung zusammengeführt sind.

8. Elektrische Verbindung nach einem der Ansprüche 4 bis 7, dadurch gekennzeichnet, daß die Umfangsauskehlungen (51, 52, 53) der Ringe (22, 24, 26) Umfangsauskehlungen an der Innenseite sind.

9. Elektrische Verbindung nach einem der Ansprüche 1 bis 8, dadurch gekennzeichnet, daß die Umfangsauskehlungen (51, 52, 53) der Ringe (22, 24, 26) Umfangsauskehlungen an der Außenseite sind.

10. Elektrische Verbindung nach einem der Ansprüche 1 bis 9, dadurch gekennzeichnet, daß das zentrale Teil der inneren zylindrischen Trennwand (14) des Stekkers (2) von einem zylindrischen Stift (64) mit einer Mehrzahl durch ringförmige, isolierende Bereiche (63) definierter ringförmiger Kontakte (62) gebildet ist, wobei der Stift (64) mit einer zylindrischen Aufnahmebuchse (21) zusammenwirkt, die die gleiche Wechselfolge ringförmiger Kontakte wie das Komplementärstück der Verbindung aufweist, um nach Einstecken die Verbindung der Leiter (61) entsprechend den Betriebs- und Sicherheitsstromkreisen zu ermöglichen.

## Claims

1. Electrical connector forming an electrical joint for a plurality of phases between electrical energy distribution cables or between a distribution box and a supply cable (31), consisting of two joining pieces (1,2) which fit one into the other, each consisting of a hollow insulating body (11,12), contact holders, and at least two coaxial conductor rings (22,27), each of which is connected to one of the phases, each conductor ring (22-24) having a lateral extension (45-47) which acts as a connection terminal (39-41) for the end of a power conductor of the cable (31), the said cable (31) being immobilised by an anchorage chuck (65) which is forced in the clamping position against the cable (31) by the play of a conical ramp (78) which is thrust along the chuck (65) by the axial assembly force, characterised in that each hollow, insulating contact-holder body (11,12) consists of coaxial alternation of tubular cylindrical partitions (14-17) which are separated by cylindrical cavities (18,19), and on the inner and outer walls of which the conductor rings (22-24) are disposed, in that for two rings which are opposite one another, one supports an intermediate contact piece (54), each conductor ring (22,24,26) being required to come into electrical contact with a corresponding ring (23,25,27) which is brought near, then is positioned opposite, when the two joining pieces (1,2) are inserted one in the other, such that the intermediate piece between two rings which correspond to a single phase is the contact piece (54), and in that the earthing braids (57) which are disposed around each of the conductors (28-30) of the cable (31) and beneath its sheath, are connected in the joining pieces (1,2) to a metal ring (59), and are reconnected electrically then conveyed to the lateral wall of the body of the joining pieces (1,2).

2. Electrical connector according to claim 1, characterised in that each joining piece (1,2) has an identical general composition.

3. Electrical connector according to claim 1 or claim 2, characterised in that the conductor rings (22,23,24,25,26,27) are inserted in a groove provided in the inner and outer walls of the tubular cylindrical partitions (14,15,16,17).

4. Electrical connector according to any one of the preceding claims, characterised in that the ring (22,24,26) which supports the intermediate contact piece (54) has a peripheral groove (51,52,53) in which the intermediate contact piece (54) is inserted.

5. Electrical connector according to claim 1 or claim 4, characterised in that the intermediate contact piece (54) is annular and of the multi-contact type.

6. Electrical connector according to any one of the preceding claims, characterised in that each annular contact piece (54) is a metal band which is accommodated in the peripheral groove (51,52,53) of some rings (22,24,26), which has on its outer periphery transverse projections which form electrical contact strips (55) which are rendered convex towards the exterior, and are separated by a succession of transverse slots (56) which delimit contact strips (55) between one another.

7. Electrical connector according to any one of the preceding claims, characterised in that the rings (22,24,26) with a peripheral groove (51,52,53) which are provided with a band (54), are disposed opposite rings (23,25,27) without a peripheral groove, which are supported by the tubular body of the complementary joining piece, when the two complementary joining pieces (1,2) are assembled.

8. Electrical connector according to any one of claims 4 to 7, characterised in that the peripheral grooves (51, 52, 53) of the rings (22,24,26) are inner peripheral grooves.

9. Electrical connector according to any one of the preceding claims, characterised in that the peripheral grooves (51,52,53) of the rings (22,24,26) are outer peripheral grooves.

10. Electrical connector according to any one of the preceding claims, characterised in that the central part of the inner cylindrical partition (14) of the plug (2) is occupied by a cylindrical pin (64) with a plurality of annular contacts (62) which are separated by insulating annular areas (63), the said pin (64) cooperating with the cylindrical receiver sleeve (21) which has the same alternation of annular contacts as the complementary joining piece, in order, after pressing on has taken place, to permit connection of the conductors (61) corresponding to service and safety circuits.
